# EUROPÄISCHE PATENTANMELDUNG

(11) **EP 2 315 219 A2**
(43) Veröffentlichungstag der Anmeldung: **27.04.2011**
(21) Anmeldenummer: 10009294.9
(22) Anmeldetag: 07.09.2010
(51) Int. Cl.: H01F 27/02, H01F 27/06

(54) **Trafovorrichtung für Torantrieb und Torantrieb**

(30) Priorität: 23.10.2009 DE 202009014334 U
(71) Anmelder: Marantec Antriebs- und Steuerungstechnik GmbH & Co. KG., 33428 Marienfeld (DE)
(72) Erfinder: Hörmann, Michael, 33790 Halle/Westf. (DE)
(74) Vertreter: Laufhütte, Dieter

(57) **Zusammenfassung**

Die vorliegende Erfindung betrifft eine Trafovorrichtung für einen Torantrieb, wobei die Trafovorrichtung als geschlossene Einheit in einem eigenen Gehäuse ausgeführt ist und in einem Torantrieb lösbar montierbar ist.

## Beschreibung

Die vorliegende Erfindung betrifft eine Trafovorrichtung für einen Torantrieb und einen Torantrieb.

Torantriebe zur Betätigung eines Tores bestehen im Wesentlichen aus einem Elektromotor, dessen Drehmoment zum Öffnen und Schließen eines Tores dient. Zur Versorgung des Elektromotors mit Energie dient ein Transformator, der die am Einsatzort vorhandene Netzspannung in die erforderliche Betriebsspannung des Elektromotors wandelt.

Bekannte Torantriebe bilden eine einzige Einheit, bestehend aus dem Elektromotor sowie dem Transformator und gegebenenfalls weiteren Komponenten. Der Transformator ist in der Regel fest mit der Steuerungsplatine sowie dem Elektromotor fest verdrahtet. Der komplette Torantrieb wird demnach als vollständige Einheit produziert und vertrieben.

Nachteilig bei derartigen Ausführungen ist, dass der Austausch des Transformators innerhalb des Torantriebs nicht besonders schnell und einfach zu bewerkstelligen ist. Ein Defekt des Transformators bzw. dessen Steuerplatine macht in der Regel einen Komplettausbau des gesamten Torantriebs erforderlich.

Die Aufgabe der vorliegenden Erfindung besteht darin, eine Trafovorrichtung sowie einen Torantrieb vorzustellen, die eine vereinfachte Montage des Torantriebs ermöglichen und den einfachen Austausch bestimmter Komponenten erlauben.

Diese Aufgabe wir durch eine Trafovorrichtung nach den Merkmalen des Anspruchs 1 gelöst. Demnach ist eine Trafovorrichtung für einen Torantrieb als geschlossene Einheit in einem eigenen Gehäuse ausgeführt. Ferner ist die Trafovorrichtung lösbar an einem Torantrieb montierbar. Hierdurch ergibt sich der Vorteil, dass die Trafovorrichtung eine eigenständige Einheit bildet, die nach der Montage des Torantriebs in das Chassis des Torantriebs montiert werden kann. Neben diesen Montageerleichterungen ist auch ein Austausch der Trafovorrichtung auf Grund eines Defekts besonders einfach durchzuführen. Ferner ist die Trafovorrichtung in diversen Torantriebstypen einsetzbar. Die Trafovorrichtung bildet eine Art universeller Einheit, die sich für verschieden Torantriebe verwenden lässt. Innerhalb des Gehäuses der Trafovorrichtung ist wenigstens ein Transformator angeordnet, der zur Spannungstransformation der Netzversorgungsspannung in die vom Elektromotor eines Torantriebs erforderliche Betriebsspannung vorgesehen ist. Bevorzugt beinhaltet das Gehäuse Platz für weitere Komponenten, die zur spezifischen Ansteuerung des Transformators notwendig sind. Denkbar ist, dass sich das Gehäuse einseitig geöffnet ist und über einen passenden Gehäusedeckel verschließbar ist. Bei der Montage der Trafovorrichtung wird ein elektrischer Kontakt zwischen Torantrieb, insbesondere Elektromotor, und dem Transformator der Trafovorrichtung erzeugt.

Bevorzugt weist die Trafovorrichtung einen Netzanschluß per Kaltgeräte-Stecker auf, wodurch der Transformator über seine Primärseite über die Netzspannung versorgt ist.

Besonders bevorzugt weist die Trafovorrichtung einen Adapter auf, der optional zur Verwirklichung eines Festanschlusses ansteckbar ist. Die Trafovorrichtung weist beispielweise standardmäßig einen Kaltgeräteanschluss oder dergleichen auf zum Anschluß an die jeweilige Netzspannung auf. Im Bedarfsfall lässt sich der Adapter auf die Trafovorrichtung aufstecken, insbesondere auf den Kaltgerätestecker, wodurch ein Festanschluss realisiert wird, wie er in manchen Ländern erforderlich ist.

In einer vorteilhaften Ausgestaltung der Trafovorrichtung umfasst die Trafovorrichtung eine austauschbare Platine und/oder einen austauschbaren Trafo. Denkbar ist, dass die Platine bzw. der Transformator in dafür vorgesehenen Einschaubfächern befestigbar sind. Möglich ist, dass die Platine sowie der Transformator über an der Innenseite der Gehäusewand angeordnete Führungsschienen in die Trafovorrichtung einführbar sind. Die beiden Komponenten, also Transformator und Platine, sind über einen Kabelbaum elektrisch miteinander lösbar verbunden. Möglich ist, dass beide Komponenten entsprechende Anschlusspunkte aufweisen, die über die Steckverbindungen des Kabelbaums miteinander elektrisch lösbar verbindbar bzw. verbunden sind. Hierdurch ist ein Austausch im Ersatzfall besonders einfach und schnell zu bewerkstelligen.

Es kann vorgesehen sein, dass die Trafovorrichtung eine erste und mindestens eine weitere Platine mit unterschiedlicher Bauart und/oder einen ersten und mindestens einen weiteren Transformator mit unterschiedlicher Transformator-Bauart aufweist, wobei wahlweise die erste oder die weitere Platine und wahlweise der erste oder ein weiterer Transformator im Gehäuse je nach Bedarf montierbar ist. Die Verwendung des ersten bzw. eines weiteren Transformators erfolgt wahlweise in Abhängigkeit des Torantriebs, insbesondere des dort verbauten Elektromotors, in dem die erfindungsgemäße Trafovorrichtung montiert wird. Auch die Wahl der Platine erfolgt in Abhängigkeit der jeweiligen Einsatzbestimmungen des Torantriebs. Beispielsweise unterscheiden sich die erste und die weiteren Platinen in den auf den Platinen verbauten Kaltgerätebuchsen, die in unterschiedlichen länderspezifischen Ausführungsformen existieren. Weitere Platinenvarianten unterscheiden sich beispielweise in der auf der Platine verbauten Antriebsbeleuchtung bzw. der Ansteuerung der primärseitigen Trafoansteuerung. Mittels der Trafoansteuerung können Trafofunktion verschiedener Trafo-Bauarten ansteuerbar sein. Derartige Funktionen beinhalten Stromsparschaltungen bzw. 0-Standby Schaltungen. Vorstellbar ist, dass die Transformatoren unterschiedlicher Bauart durch die wahlweise unterschiedliche Gestaltung des Gehäusedeckels mechanisch im Gehäuse der Trafovorrichtung fixierbar sind.

Denkbar ist, dass alle netzspannungsführenden Komponenten im zusammengebauten Zustand der Trafovorrichtung durch das Gehäuse isoliert angeordnet sind. Hierdurch sind sämtliche netzspannungs- bzw. stromführenden Bauteile der Trafovorrichtung vor Berührung durch Personen geschützt, wodurch alleine durch die erfindungsgemäße Ausgestaltung der Trafovorrichtung die Schutzart II erreicht wird.

Vorteilhaft ist, dass das Trafogehäuse eine seitliche Aufnahme, insbesondere eine ösenförmige Aufnahme, zur Aufnahme eines Schutzleiters aufweist. Der Schutzleiter wird einseitig mit der Aufnahme der Trafovorrichtung verbunden und kann zur Erdung anderseitig mit einem beliebigen metallischen Gehäuse des Torantriebs in Verbindung gebracht werden.

Weiterhin vorteilhaft ist, dass das Gehäuse eine Aufnahme für wenigstens ein Zusatzrelais aufweist. Damit lassen sich in Abhängigkeit des durch die Trafovorrichtung zu versorgenden Torantriebs zusätzliche Komponenten innerhalb des Gehäuses verbauen. Möglich ist, dass die Aufnahme eine Kammer mit gegebenenfalls einer Abdeckung der Kabelzuführung umfasst. Ein zusätzliches Relais wird bei geöffnetem Gehäusedeckel in die dafür vorgesehene Kammer des Gehäuses der Trafovorrichtung eingeschoben und mit der Platine über eine Kabelführung verbunden.

Die vorliegende Erfindung betrifft weiterhin einen Torantrieb mit einem Elektromotor und einem Transformator zur Speisung des Elektromotors mit der erforderlichen Betriebsspannung, wobei der Transformator als modulare Einheit ausgeführt ist und lösbar mit dem Torantrieb bzw. dem Elektromotor des Torantriebs verbindbar ist. Hierdurch lässt sich die geschlossene Transformatoreinheit besonders einfach in dem Chassis des Torantriebs montieren und kann im Ersatzfall ebenso einfach ausgetauscht und ersetzt werden ohne dabei den gesamten Torantrieb demontieren zu müssen.

Besonders vorteilhaft umfasst der Torantrieb eine Trafovorrichtung mit den Merkmalen nach einem der Ansprüche 1 bis 10.

Weitere Einzelheiten der Erfindung sollen nun anhand eines Ausführungsbeispiels und mehreren Zeichnungen näher erläutert werden. Es zeigen:
- Figur 1:: eine perspektivische Darstellung des Torantriebs mit montierter Trafovorrichtung,
- Figur 2:: eine perspektivische Darstellung des Torantriebs mit demontierter Trafovorrichtung,
- Figur 3:: eine perspektivische Darstellung der erfindungsgemäßen Trafovor- richtung,
- Figur 4:: eine perspektivische Explosivdarstellung der erfindungsgemäßen Trafovorrichtung und
- Figur 5:: eine zweite perspektivische Explosivdarstellung der erfindungsge- mäßen Trafovorrichtung.

In den Figuren 1 und 2 ist der Torantrieb 10 bzw. das Chassis 20 des Torantriebs 10 mit der montierten bzw. demontierten erfindungsgemäßen Trafovorrichtung 30 gezeigt. Das Chassis 20 des Torantriebs 20 weist eine Aufnahme 25 zur Befestigung der Trafovorrichtung 20 auf, die einer rechteckförmigen Ausnehmung innerhalb der Chassis-Fläche entspricht. Das Gehäuse 35 der Trafovorrichtung 30 weist eine Kastenform auf, die sich passgenau in die Ausnehmung 25 des Chassis 20 einschieben lässt. Zur Führung der Trafovorrichtung 30 innerhalb der Ausnehmung 25 dienen die beiden Führungsmittel 31, 32, die beidseitig an der Trafovorrichtung 30 auf etwa halber Höhe angeordnet sind. Zur Montage der Trafovorrichtung 30 werden die beiden Führungsmittel 31, 32 auf die beiden Seitenkanten 21, 22 der Ausnehmung 25 aufgesetzt und die Trafovorrichtung 30 wird bis zur hinteren Anschlagskante der Ausnehmung 25 in das Chassis 20 hineingeführt.

Im vollständig montierten Zustand wird eine lösbare elektrische Verbindung der Trafovorrichtung 30 zum Torantrieb 10 erzeugt. Beispielsweise sei an dieser Stelle die Realisierung der Kontakte mittels Stromschienen bzw. einfacher Steckverbindungen genannt, die beim vollständigen Einschieben der Trafovorrichtung 30 eine elektrische Verbindung zum Torantrieb 10, insbesondere zum Antriebsmotor, erzeugen.

Figur 3 zeigt eine perspektivische Darstellung der erfindungsgemäßen Trafovorrichtung. Zur Öffnung des Gehäuses 35 lässt sich eine Seitenfläche, die als Deckel 36 fungiert, vom Gehäusekörper 35 der Trafovorrichtung 30 vollständig abnehmen. Die Darstellung aus Figur 3 erlaubt einen Einblick in den oberen Bereich des Gehäuses 35 mit teilweise aufgesetztem Gehäusedeckel 36. In der Figur 3 ist die Platine 40 zu erkennen, die lösbar im Gehäuse 35 angeordnet ist. Zum Anschluß der Trafovorrichtung 30 an eine Netzversorgung dient ein auf der Platine befestigter Netzanschluß in Form eines Kaltgerätesteckplatzes 41, der die Netzspannung an die Primärseite des Transformators 70, 70a im unteren Teil der Trafovorrichtung 70, 70a weiterleitet. Optional kann bei Bedarf der Adapter 50 mit der Platine 40, insbesondere über den Kaltgerätesteckplatz 41, lösbar verbunden werden. Dieser dient zu Versorgung der Trafovorrichtung 30 mittels eines Festanschlusses.

Der Gehäusedeckel 36 wird über einen einrastenden Verschluß sowie der Verschlussschraube 34 am Gehäuse 35 fixiert. Die Bohrung 39 am Gehäuse 35 dient hierbei zur Aufnahme der Verschlussschraube 34. Der einrastende Verschluß besteht aus den beidseitig am Gehäusedeckel 36 angeordneten bügelförmigen Verschlussmittel 37 und den am Gehäuse 35 angeordneten Rastnasen 38. Die Verschlussmittel 37 rasten beim Verschließen des Deckels beidseitig hinter den Rastnasen 38 ein und können durch Anheben vom Gehäuse 35 gelöst werden.

Die Figuren 4 und 5 zeigen eine Explosivdarstellung der erfindungsgemäßen Trafovorrichtung 30. Die Trafovorrichtung 30 der beiden Figuren ist hierbei wahlweise entweder mit einem ersten oder einem weiteren Transformator 70, 70a unterschiedlicher Bauart ausgestattet, die jeweils über die auf beiden Seiten der Gehäusewand im unteren Bereich des Gehäuses 35 angeordneten Führungsschienen 72 in das Gehäuse 35 eingeschoben werden können. Jeder Transformator weist auf der Oberseite Anschlusspins 71 auf, die über eine Steckverbindung mit dem Kabelbaum 80 elektrisch verbunden sind. Das andere Ende des Kabelbaums 72 ist entweder ebenfalls über eine Steckverbindung mit der Platine 40 verbunden oder alternativ fest mit dieser verlötet.

Die Platine 40 wird im oberen Teil der Trafovorrichtung 40 mittels der Führungsschienen 42 auf beiden Seiten der Gehäuseinnenwand in den oberen Bereich eingeschoben.

Um die Transformatoren 70, 70a unterschiedlicher Bauart im Gehäuse 35 fest zu fixieren, wird der Gehäusedeckel an die Transformatorabmessung angepaßt. Während die Deckelteilfläche des Deckels 36 aus Figur 4 zur Abdeckung des Transformatorraums innerhalb des Gehäuses 35 eine vollständig ebene Fläche bietet, ist die korrespondierende Deckelteilfläche des Deckels 36a aus Figur 5 mit einer großflächigen Vertiefung der Deckteilflächeversehen. Hierdurch kann auch ein Transformator 70a mit geringerer Abmessung durch den Druck der Vertiefung des Deckels 36a auf seine Seitenfläche fest im Gehäuse 35 der Trafovorrichtung 30 fixiert werden.

An einer außen liegenden Seitenfläche der Trafovorrichtung 30 ist eine ösenförmige Aufnahme angeordnet, die zum Anschluß eines Schutzleiters dient. Wird die Trafovorrichtung 30 in die Aufnahme 25 des Chassis 20 geführt, so befindet sich die ösenförmige Aufnahme 60 unterhalb der Bohrung 23 des Chassis 20 und kann mittels Schraubverbindung an diesem zur Erdung der Trafovorrichtung 30 fixiert werden.

## Patentansprüche

1. Trafovorrichtung (30) für einen Torantrieb (10),
**dadurch gekennzeichnet,**
**dass** die Trafovorrichtung (30) als geschlossene Einheit in einem eigenen Gehäuse (35) ausgeführt ist und in einem Torantrieb (10) lösbar montierbar ist.

2. Trafovorrichtung (30) nach Anspruch 1, **dadurch gekennzeichnet, dass** die Trafovorrichtung (30) einen Netzanschluß per Kaltgeräte-Stecker (41) aufweist.

3. Trafovorrichtung (30) nach Anspruch 1 oder 2, **dadurch gekennzeichnet, dass** die Trafovorrichtung (30) einen Adapter (50) aufweist, der optional zur Verwirklichung eines Festanschluß ansteckbar ist.

4. Trafovorrichtung (30) nach einem der Ansprüche, **dadurch gekennzeichnet, dass** die Trafovorrichtung (30) eine austauschbare Platine (40) und/oder einen austauschbaren Transformator (70, 70a) umfasst, die über einen Kabelbaum (80) elektrisch miteinander verbunden sind.

5. Trafovorrichtung (30) nach Anspruch 4, **dadurch gekennzeichnet, dass** die Trafovorrichtung (30) eine erste und mindestens eine weitere Platine (40) mit unterschiedlicher Bauart und/oder einen ersten und mindestens einen weiteren Transformator (70, 70a) mit unterschiedlicher Transformator-Bauart aufweist, wobei wahlweise die erste oder die weitere Platine (40) und wahlweise der erste oder ein weiterer Transformator (70, 70a) ins Gehäuse je nach Bedarf einsetzbar ist.

6. Trafovorrichtung (30) nach Anspruch 4 oder 5, **dadurch gekennzeichnet, dass** die Platine (40) die Ansteuerung der Antriebsbeleuchtung und/oder der primären Trafoansteuerung umfasst.

7. Trafovorrichtung (30) nach einem der vorhergehenden Ansprüche, **dadurch gekennzeichnet, dass** alle netzspannungsführenden Komponenten der Trafovorrichtung (30) durch das Gehäuse (35) isoliert sind.

8. Trafovorrichtung (30) nach einem der vorhergehenden Ansprüche, **dadurch gekennzeichnet, dass** das Gehäuse (35) eine Aufnahme (60), insbesondere eine ösenförmige Aufnahme, zur Aufnahme eines Schutzleiters aufweist.

9. Trafovorrichtung (30) nach einem der vorhergehenden Ansprüche, **dadurch gekennzeichnet, dass** das Gehäuse (35) eine Aufnahme für wenigstens ein Zusatzrelais aufweist.

10. Trafovorrichtung (30) nach Anspruch 9, **dadurch gekennzeichnet, dass** die Aufnahme eine Kammer mit gegebenenfalls einer Abdeckung der Kabelzuführung umfasst.

11. Torantrieb (10) mit einem Elektromotor und einem Transformator zur Speisung des Elektromotors mit der erforderlichen Betriebsspannung,
**dadurch gekennzeichnet,**
**dass** der Transformator (70, 70a) als modulare mit dem Torantrieb (10) verbindbare Einheiten eine Trafovorrichtung (30) mit den Merkmalen nach einem der Ansprüche 1 - 10 umfaßt.

12. Torantrieb nach Anspruch 11, **dadurch gekennzeichnet, dass** die Transformatoreinheit eine Trafovorrichtung (30) mit den Merkmalen nach einem der Ansprüche 1 bis 10 umfasst.
